# EUROPÄISCHE PATENTSCHRIFT

(11) **EP 0 258 594 B1**
(45) Veröffentlichungstag und Bekanntmachung des Hinweises auf die Patenterteilung: **03.01.1990**
(21) Anmeldenummer: 87110334.7
(22) Anmeldetag: 17.07.1987
(51) Int. Cl.: B25B 27/06

(54) **Spannvorrichtung für Lagerringe von Radflanschnaben**
Clamping device for the bearing rings of wheel flange hubs
Dispositif de serrage pour anneaux de palier dans des moyeux de bride

(30) Priorität: 01.09.1986 DE 8623406 U
(43) Veröffentlichungstag der Anmeldung: 09.03.1988
(73) Patentinhaber: Klann, Horst, D-78052 Villingen-Schwenningen (DE)
(72) Erfinder: Klann, Horst, D-78052 Villingen-Schwenningen (DE)
(74) Vertreter: Neymeyer, Franz, Dipl.-Ing. (FH)

(56) Entgegenhaltungen:
- DE-A- 2 600 280
- DE-C- 829 129

## Beschreibung

Die Erfindung betrifft eine Spannvorrichtung zum Abziehen von Lagerringen von Radflanschnaben gemäß dem Oberbegriff des Hauptanspruchs.

Derartige Vorrichtungen werden zum Abziehen von auf Radflanschnaben von Kraftfahrzeugen aufgepreßten Innenringen von Kugellagern benötigt und benutzt.

Bei einer bekannten Vorrichtung dieser Art (siehe DE-C 829 129) sind die beiden aus im wesentlichen halbkreisförmigen Scheiben bestehenden Spannbacken durch zwei in diametraler Tangentiallage parallel zueinander verlaufenden Anordnung an den Spannbacken befestigte Gewindespindeln gegeneinander preßbar. Die beiden Spannbacken sind jeweils auf den einander zugekehrten Seite mit halbrunden Ausnehmungen versehen, welche stirnseitig am Bund des abzuziehenden Lagerringes mehr oder weniger passend angesetzt und verspannt werden können, wenn eine entsprechende Ringrille vorhanden ist. Zum eigentlichen Abziehen des Lagerringes wird ein zusätzliches Ziehwerkzeug benötigt, das zwei an einem Balken befestigte Gewindebolzen aufweist, die in Gewindebohrungen der beiden Spannbacken einschraubbar sind, wobei in der Mitte des Balkens eine Druckspindel angeordnet ist, mit der mit Hilfe eines Druckstückes die Flanschnabe in axialer Richtung aus dem Lagerring herausdrückt werden kann.

Abgesehen davon, daß diese bekannte Vorrichtung nicht universell einsetzbar ist, weil ihre Spannbacken nur auf wenige der in der Praxis vorkommende Lagerringe passen, ist auch die hier zu verwendende Abziehvorrichtung insbesondere dann unbefriedigend, wenn sehr hohe Druckkräfte zum Herausdrücken der Lagernabe aus dem Lagerring aufgewendet werden müssen. Häufig ist mit den bekannten Vorrichtungen ein Lösen bzw. Abziehen des inneren Lagerringes eines Wälzlagers von der Hohlnabe eines Radflansches nicht möglich.

Der Erfindung liegt die Aufgabe zu Grunde, eine Vorrichtung der eingangs genannten Art derart zu verbessern, daß sie univer sell einsetzbar, leicht handhabbar, an unterschiedliche Lagerringe von Radflanschnaben ansetzbar und bedarfsweise sowohl mit einer mechanischen, eine Druckspindel aufweisenden Abziehvorrichtung, als auch auf pneumatischen, hydraulischen oder mechanischen Pressen verwendbar bzw. einsetzbar ist.

Gelöst wird diese Aufgabe nach der Erfindung durch die Merkmale des kennzeichnenden Teils des hauptanspruchs.

Durch die flache Bauweise ist die Vorrichtung nicht nur leicht handbar und platzsparend aufgebaut, sondern sie bietet auch den Vorteil, daß das Ansetzen der Spannbacken an dem abzuziehenden Lagerring ebenso gut einsehbar und damit kontrollierbar ist, wie der Abziehvorgang selbst. Ein weiterer wichtiger Vorteil der durch diese Bauform erzielt wird, besteht darin, daß die gesamte Vorrichtung mit einem eingespannten, noch auf der Lagernabe einer Radflanschnabe sitzenden Lagerring leicht auf den Arbeitstisch einer pneumatischen, hydraulischen oder mechanischen Presse gesetzt werden kann, um die Radflanschnabe nach unten herauszudrücken.

Anhand der Zeichnung wird im folgenden ein Ausführungsbeispiel der Erfindung näher erläutert. Es zeigt:
Fig. 1 in perspektivischer Explosionsdarstellung die erfindungsgemäße Spannvorrichtung mit auswechselbaren Spannschalen, einer Abziehglocke und einer Radflanschnabe mit einem abzuziehenden Lagerring;
Fig. 2 die erfindungsgemäße Spannvorrichtung im Schnitt mit einem auf einer Radflanschnabe sitzenden, eingespannten Lagerring und mit aufgesetzter Ziehglocke;
Fig. 3 im Schnitt die auf zwei Distanzklötzen eines Pressentisches aufsitzende Spannvorrichtung mit eingespanntem Lagerring und stirnseitig von oben auf die Radflanschnabe einwirkenden Preßstempel.

Die erfindungsgemäße Spannvorrichtung 1 zum Abziehen von Lagerringen 2 von Radflanschnaben 3 besteht aus zwei Spannbacken 4 und 5, die zwischen zwei parallel zueinander verlaufenden Längsschenkeln 6 und 7 angeordnet, welche am einen Ende durch einen Querschenkel 8 miteinander verbunden sind. Auf ihren einander zugekehrten Innenseiten weisen die Längsschenkel jeweils federartige Führungsrippen 9 bzw. 10 auf, welche formschlüssig in entsprechend profilierte seitliche Längsnuten 11 bzw. 12 bzw. 13 und 14 der beiden Spannbacken 4 und 5 formschlüssig eingreifen. Auch der Querschenkel 8 ist beidseitig mit Nuten 8' versehen, in welche die Führungsrippen 9 und 10 der beiden Längsschenkel 6, 7 formschlüssig eingreifen, und zur Versteifung des Spannrahmens beitragen. Während die Spannbacke 4 mit den beiden Längsschenkeln 6 und 7 durch querverlaufende Schrauben 16 verschraubt und somit fest mit ihnen verbindung ist, ist die Spannbacke 5 auf den Führungsrippen 9 und 10 zwischen der Spannbacke 4 einerseits und dem Querschenkel 8, der ebenfalls am anderen Ende mit den beiden Längsschenkeln 6 und 7 durch Schrauben 16 verschraubt ist, um etwa 30 mm in Längsrichtung hin und her schiebbar. Es ist aus Fig. 1 erkennbar, daß die beiden Spannbacken 5 und 6 jeweils aus gleich dicken, flachen, plattenartigen Körpern bestehen und daß sowohl die beiden Längsschenkel 6 und 7 als auch der Querschenkel 8 die gleiche Dicke wie die Spannplatten 4 und 5 aufweisen, sodaß ihre flachseitigen Oberflächen jeweils in einer gemeinsamen Ebene liegen. An den einander zugekehrten Seiten sind die beiden Spannbacken 4 und 5 jeweils mit halbrunden Ausnehmungen 17 bzw. 18 versehen, die jeweils eine halbkreisförmige, im Querschnitt rechteckige bzw. quadratische, federartige Randrippe 19 bzw. 20 aufweisen, welche zur formschlüssigen Aufnahme unterschiedlicher, auf die äußere Form unterschiedlicher Lagerringe abgestimmte Spannschalen 21 und 22 bzw. 23 dienen.

Die Längsverschiebung der Spannbacke 5 geschieht durch das Drehen einer Gewindespindel 24, die in einer Gewindebohrung 25 des Querschenkels 8 sitzt und deren vorderes Ende mittels eines O-Ringes 26 in einer stirnseitigen Sackbohrung 27 der Spannbacke 5 drehbar befestigt ist. Um auf die Gewindespindel 24 eine großes Drehmoment ausüben zu können, ist diese an ihrem freien Ende mit einem Knebel 28 versehen.

Wie ebenfalls aus Fig. 1 ersichtlich ist, sind die beiden als halbkreisförmige Körper ausgebildeten Spannschalen 21 und 22 sowie auch die Spannschalen 23 und 23' aus Fig. 2 an ihrem Umfang jeweils mit einer Ringnut 29 versehen, welche im Profil so geformt ist, daß sie eine der Randrippen 19 bzw. 20 der beiden Spannbacken 4 oder 5 formschlüssig, jedoch mit einem gewissen radialen Spiel, das eine exakte Zentrierung am Lagerring 2 ermöglicht, aufnehmen kann.

Während die beiden Spannschalen 21 und 22 auf ihrer Innenseite jeweils mit einer im Profil halbkreisförmigen, nach innen vorspringenden Ringrippe 30 versehen ist, weisen die Spannschale 23 und 23' an ihren Unterkanten eine nach innen vorspringende Greifernase 31 auf, welche in entsprechenden Ausnehmungen 32 (Fig. 2) einer Radflanschnabe 3 den abzuziehenden Lagerring 2 stirnseitig hintergreifen können, wie es in Fig. 2 dargestellt ist. Für Lagerringe 2, die an ihrem Umfang eine Kugel-Laufrille 2' aufweisen, werden Spannschalen 21 und 22 in der Spannvorrichtung 1 fest eingespannt, welche auf ihren Innenseiten entsprechend profilierte Ringrippen 30 aufweisen, wie das in Fig. 3 dargestellt ist. Zum Herausdrücken der Radflanschnabe aus dem nach Fig. 2 oder 3 in die Spannvorrichtung 1 eingespannten Laggerring 2 kann entweder, wie in Fig. 2 dargestellt ist, eine Abziehglocke 33 verwendet werden, die einen Spannflansch 34 mit Durchstecköffnungen 36 bzw. 37 aufweist und mittels Schrauben 38, die in Gewindebohrungen 39 der beiden Spannbacken 4 und 5 oder Gewindebohrungen 40 der beiden Längsschenkel 6 und 7 einschraubbar sind, auf der Oberseite der Spannvorrichtung 1 befestigt werden kann. Mittels einer Druckspindel 41, die mit Hilfe eines Knebels 42 drehbar in einer zentralen Gewindebohrung 43 des Halses der Abziehglocke sitzt, kann mittels eines auf die Stirnseite der Hohlnabe 44 aufgesetzten Druckstückes 45 die Radflanschnabe 3 aus dem Lagerring 2 herausgedrückt werden. Dabei ist es zweckmäßig, die Spannvorrichtung 1 beispielsweise in einen Schraubstock einzuspannen, um an der Gewindespindel 41 das nötige Drehmoment leichter aufbringen zu können.

Es ist aus Fig. 1 erkennbar, daß zum Durchstecken der Schrauben 38 der Ringflansch 34 mit Langlöchern 36 bzw. 37 versehen ist, damit eine Zentrierung der Abziehglocke 33 zu der eingespannten Radflanschnabe 2 möglich ist.

Wenn eine Abziehglocke oder ähnliche Abziehvorrichtung, bei spielsweise eine Abziehbrücke, nicht zu Verfügung steht oder die zum Herauspressen der Hohlnabe 44 aus dem eingespannten Lagerring 2 erforderlichen Druckkräfte mit der Druckspindel 41 nicht aufgebracht werden können, besteht auch die Möglichkeit nach Fig. 3, die Spannvorrichtung 1 mit Hilfe zweier Distanzklötze 50 und 51 auf den Preßtisch 52 einer weiter nicht dar gestellten Presse beliebiger Bauart und Funktionsweise zu setzen und das Herausdrücken der Hohlnabe 44 aus dem Lagerring 2 mit dem Preßstempel 53 unter Benutzung eines passenden Druckstückes 54 zu bewerkstelligen. Es versteht sich, daß man mit einer beispielsweise hydraulisch oder pneumatisch betätigten oder aber mit einer Exzenterpresse, die mehrere Tonnen Preßdruck aufzubringen in der Lage ist, den Abziehvorgang leichter durchführen kann, als mit einer Abziehglocke. 33 oder einem ähnlichen Abziehgerät.

Damit die beiden Distanzklötze 50 und 51, durch welche die erforderliche Hubfreiheit zwischen der unteren Stirnseite der Radflanschnabe 3 und dem Preßtisch 52 hergestellt werden soll, an der Unterseite der Spannvorrichtung 1 gut anliegen, ist die Spannvorrichtung 1 so gestaltet, daß die Oberflächen sowohl der Spannbacken 4 und 5 als auch der einen Spannrahmen bildenden Längsschenkel 6 und 7 jeweils glatte Ebenen bilden. Außerdem ist zumindest die Länge oder die Breite der Spannvorrichtung 1 so groß gewählt, daß sie den größtmöglichen Durchmesser einer Radflanschnabe 3 um wenigstens 4 cm überragt, damit die beiden erforderlichen Distanzklötze 50 und 51 außerhalb der Radflanschnabe untergesetzt werden können.

Es ist aus den Fig. 2 und 3 erkennbar, daß der Abziehvorgang im einen wie im anderen Fall von oben gut zu beobachten ist. Für unterschiedliche Lagerringe 2 stehen, wie bereits erwähnt, unterschiedliche angepaßte Spannschalen 21, 22 und 23, 23' zur Verfügung, so daß die Spannvorrichtung 1 universell einsetzbar ist. Durch die massive und flache Bauweise hat die rahmenartige Konstruktion eine sehr hohe Festigkeit, so daß hohe Druckkräfte sowohl in Spannrichtung als auch in Abziehrichtung aufgenommen bzw. aufgebracht werden können, wobei jederzeit die Möglichkeit besteht, durch entsprechende Drehung der Gewindespindel 24 die Druckspannung, mit welcher die abzuziehenden Lagerringe in die Vorrichtung eingespannt werden, zu erhöhen.

## Patentansprüche

1. Spannvorrichtung zum Abziehen von Lagerringen von Rad flanschnaben mit zwei durch Gewindeingriff relativ zueinander beweglichen Spannbacken (4, 5), die jeweils mit sich in einer gemeinsamen Ebene gegenüberliegenden Ausnehmungen versehen sind, wobei die beiden Spannbacken (4, 5) formschlüssig an zwei parallelen Führungsschienen (6, 7) geführt sind auf denen ein weiterer Querschenkel (8) angeordnet ist, wobei eine Spannbacke (5) mittels einer in einer Gewindebohrung (25) des Querschenkels (8) sitzenden Gewindespindel (24) gegen die andere Spannbacke (4), die durch Verschraubungen auf den Führungsgliedern fixiert ist, preißbar ist, dadurch gekennzeichnet, daß die beiden Spannbacken (4, 5) aus plattenartigen Körpern gleicher Dicke bestehen und jeweils mit wenigstens annähernd halbkreisförmigen Ausschnitten (17, 18) versehen sind, daß die beiden Spannbacken (4, 5) zwischen zwei gleich dicken Längsschenkeln (6, 7) angeordnet sind, die an einem Ende mit der feststehenden Spannbacke (4) und am anderen Ende mit dem ebenfalls dazwischen angeordneten und ebenfalls gleich dicken Querschenkel (8) zu einem flachen, ebenen Spannrahmen verschraubt sind, -daß die beiden Längsschenkel (6, 7) jeweils formschlüssig durch Nut-Feder-Führungen mit den beiden Spannbacken (4, 5) in Verbindung stehen und -daß zum formschlüssigen, auswechselbaren Einsetzen in die Ausschnitte (17, 18) der Spannbacken (4, 5) jeweils paarweise gleich ausgebildete, im wesentlichen halbkreisförmige Spannschalen (21, 22, 23, 23') mit radial nach innen vorspringenden Profilrippen (30) und/oder mit Greifnasen vorgesehen sind, die durch Nut-Feder-Eingriffe (19, 20, 29) mit den Spannbacken (4, 5) verbindbar sind.

2. Spannvorrichtung nach Anspruch 1, dadurch gekennzeichnet, daß der Spannrahmen wenigstens in seiner Länge oder Breite das Maß von 12 cm übersteigt.

3. Vorrichtung nach Anspruch 1, dadurch gekennzeichnet, daß die auswechselbaren Spannschalen (21, 22, 23, 23') mit radialem Spiel formschlüssig in den Ausschnitten (17, 18) der Spannbacken (4, 5) befestigbar sind.

4. Spannvorrichtung nach Anspruch 1, dadurch gekennzeichnet, daß die Spannbacken (4, 5) und/oder die Längsschenkel (6, 7) mit Gewindebohrungen (39, 40) versehen sind, deren Achsen senkrecht zu den Flachseiten des Spannrahmens bzw. der Spannbacken (4, 5) verlaufen.

5. Spannvorrichtung nach Anspruch 4, dadurch gekennzeichnet, daß zum wahlweisen Aufsetzen auf die Spannbacken (4, 5) oder auf den Spannrahmen eine mit einer Druckspindel (41) versehene Ziehglocke (33) oder Ziehbrücke vorgesehen ist, welche mittels in die Gewindebohrungen (39, 40) einsetzbaren Schrauben (38) an den Spannbacken (4, 5) oder Längsschenkeln (6, 7) befestigbar ist.

## Claims

1. A clamping device for removing bearing rings from wheel flange hubs and having, adapted for movement relatively to each other by engagement of screwthreads, two clamping jaws (4, 5) which are provided with recesses disposed opposite each other in a common plane, the two clamping jaws (4, 5) being form-lockingly guided on two parallel guide rails (6, 7) on which there is a further transverse member (8), one clamping jaw (5) being capable of being pressed by a screwthreaded spindle (24) seated in a screwthreaded bore (25) in the cross-member (8) and against the other clamping jaw (4) which is fixed on the guide members by screwed joints, characterised in that the two clamping jaws (4, 5) consist of plate-like members of identical thickness, provided in each case with at least approximately semi-circular cut-outs (17, 18), and in that the two clamping jaws (4, 5) are disposed between two longitudinal members (6, 7) of identical thickness which are bolted at one end on the fixed clamping jaw (4) and at the other end on the likewise equally thick cross-member (8) disposed between them, to form a flat plane clamping frame, and in that the two longitudinal members (6, 7) are in each case form-lockingly connected by tongue-groove guides to the two clamping jaws (4, 5) and in that for form- locking interchangeable insertion into the cut-outs (17, 18) in the clamping jaws (4,5), pairwise identically constructed and substantially semi-circular clamping shells (21, 22, 23, 23') are provided which have radially inwardly projecting profiled ribs (30) and/or gripper projections, which can be connected to the clamping jaws (4, 5) by tongue-and-groove engagement (19, 20, 29).

2. A clamping device according to Claim 1, characterised in that the clamping frame exceeds a dimension of 12 cm at least in its length or its width.

3. A device according to Claim 1, characterised in that the interchangeable clamping shells (21, 22, 23, 23') tan with radial clearance be form-lockingly fixed in the cut-outs (17, 18) in the clamping jaws (4, 5).

4. A clamping device according to Claim 1, characterised in that the clamping jaws (4, 5) and/or the longitudinal members (6, 7) are provided with screwthreaded bores (39, 40) the axes of which extend at right-angles to the flat sides of the clamping frame or clamping jaws (4, 5).

5. A clamping device according to Claim 4, characterised in that for optional mounting on the clamping jaws (4, 5) or on the clamping frame, a pulling bell-shaped member (33) or bridge which has a thrust spindle (41) is provided and can by means of screws (38) which tan be inserted into screwthreaded bores (39, 40) be mounted on the clamping jaws (4, 5) or on the longitudinal members (6, 7).

## Revendications

1. Dispositif de serrage pour l'extraction des anneaux de palier de moyeux de roue à flasque, comprenant deux mâchoires de serrage (4, 5) mobiles l'une par rapport à l'autre par filetage et respectivement munies d'évidements disposés face à face dans un plan commun, les deux mâchoires de serrage (4, 5) étant guidées à engagement positif sur deux rails de guidage parallèles (6, 7) sur lesquels est montée une traverse (8) supplémentaire, et l'une des mâchoires de serrage (5) pouvant être pressée, au moyen d'une broche filetée (24) placée dans un taraudage (25) de la traverse (8), contre l'autre mâchoire de serrage (4) immobilisée par vissage sur les éléments de guidage, caractérisé en ce que les deux mâchoires de serrage (4, 5) sont constituées de corps plats d'égale épaisseur et respectivement pourvues d'évidements (17, 18) au moins approximativement semi-circulaires que les deux mâchoires de serrage (4, 5) sont disposées entre deux longerons (6, 7) d'égale épaisseur vissés à l'une de leurs extrémités sur la mâchoire de serrage fixe (4) et à l'autre êxtrémité sur la traverse (8) de même épaisseur, également placée entre lesdits longerons, de façon à former un cadre de serrage plat et plan; que les deux longerons (6, 7) coopèrent respectivement à engagement positif avec les deux mâchoires de serrage (4, 5) par l'intermédiaire de guidages à rainures et languettes; et que, pour la mise en place interchangeable et à engagement positif dans les évidements (17, 18) des mâchoires de serrage (4, 5), il est prévu respectivement des coques de serrage (21, 22, 23, 23') de forme sensiblement semi-circulaire et de conformation identique par paire, avec des nervures profilées (30) dépassant radialement vers l'intérieur et/ou des talons de prise, qui peuvent être rattachées aux mâchoires de serrage (4, 5) par des systèmes à rainure et languette (19, 20, 29).

2. Dispositif de serrage selon la revendication 1, caractérisé en ce que le cadre de serrage dépasse au moins en longueur ou en largeur la cote de 12 cm.

3. Dispositif de serrage selon la revendication 1, caractérisé en ce que les coques de serrage interchangeables (21, 22, 23, 23'), peuvent être fixées à engagement positif et avec jeu radial dans les évidements (17, 18) des mâchoires de serrage (4, 5).

4.Dispositif de serrage selon la revendication 1, caractérisé en ce que les mâchoires de serrage (4, 5) et/ou les longerons (6, 7) sont munis de taraudages (39, 40) dont les axes s'étendent perpendiculairement aux faces plates du cadre de serrage et respectivement des mâchoires de serrage (4, 5).

5. Dispositif de serrage selon la revendication 4, caractérisé en ce que, pour la mise en place, au choix, sur les mâchoires de serrage (4, 5) ou sur le cadre de serrage, il est prévu une cloche d'extraction (33), ou un pont d'extraction, équipée d'un arbre de poussée (41), qui peut être fixée sur les mâchoires de serrage (4, 5) ou sur les longerons (6, 7) au moyen de vis (38) pouvant être engagées dans les taraudages (39, 40).
